# FASCICULE DE BREVET EUROPEEN

(11) **EP 3 680 019 B1**
(45) Date de publication et mention de la délivrance du brevet: **27.12.2023**
(21) Numéro de dépôt: 20020014.5
(22) Date de dépôt: 10.01.2020
(51) Int. Cl.: B02C 18/30, B02C 23/04, B26D 7/24, B02C 18/16

(54) **MACHINE COUPANTE COMPRENANT UN SYSTÈME DE VERROUILLAGE**
SCHNEIDMASCHINE MIT EINEM VERRIEGELUNGSSYSTEM
CUTTING MACHINE COMPRISING A LOCKING SYSTEM

(30) Priorité: 11.01.2019 FR 1900257
(43) Date de publication de la demande: 15.07.2020
(73) Titulaire: Dadaux, 39800 Bersaillin (FR)
(72) Inventeur: Dadaux, Jean Claude, 39800 Bersaillin (FR)
(74) Mandataire: Bouchet, Geneviève

(56) Documents cités:
- EP-A1- 2 471 601
- EP-A2- 1 832 346
- DE-U1-202017 105 549
- US-A- 4 371 118

## Description

### Domaine technique

L'invention concerne une machine de découpe, notamment une machine de découpe d'aliments, machine de découpe du type comprenant, dans un carter, un récipient comprenant une pluralité de couteaux entraînés en mouvement par un dispositif électrique d'entraînement tel qu'un moteur, le dit récipient présentant une ouverture fermée par un dispositif de fermeture.

Une telle machine est par exemple un hachoir à viande du type comprenant un tube comprenant un axe orienté horizontalement ; le dit tube présente à une extrémité une ouverture s'étendant dans un plan perpendiculaire à l'axe du tube pour l'évacuation des aliments découpés ; l'ouverture débouche sur une face avant du carter ; la machine comprend également un convoyeur hélicoïdal d'axe horizontal logé dans le tube et terminé par des couteaux destinés à couper les aliments poussés vers les couteaux et l'ouverture du tube par le convoyeur ; enfin, l'ouverture du tube est fermée par un dispositif de fermeture comprenant un écrou et une grille maintenue solidaire du tube par l'écrou vissé à l'extrémité d'une face du tube.

Du fait de la présence d'outils coupant entraînés électriquement et accessibles à la main, de telles machines sont particulièrement dangereuses et doivent être sécurisées.

En particulier il est impératif de faire en sorte qu'un opérateur ne puisse pas approcher les mains des couteaux lorsque les couteaux sont susceptibles d'être entraînés en mouvement, c'est-à-dire en pratique dès que la machine est sous tension. L'écrou maintenant la grille de sortie du hachoir, ou plus généralement le dispositif de fermeture de l'ouverture du tube ou du récipient contenant les couteaux a notamment ce rôle de barrière physique. Néanmoins, il ne peut être exclu qu'un opérateur cherche à enlever cette barrière physique, par exemple pour nettoyer la machine.

Une machine de découpe d'aliments est décrit dans les documents DE20 2017 105549 U1 et US4371118 A.

### Description de l'invention

L'invention propose une solution pour sécuriser la machine. Plus précisément, l'invention propose une nouvelle machine de découpe, notamment une machine de découpe d'aliments tels que de la viande, machine de découpe comprenant, dans un carter, un récipient à l'intérieur duquel sont logés une pluralité de couteaux entraînés en mouvement par un dispositif électrique d'entraînement tel qu'un moteur, le dit récipient présentant une ouverture fermée par un dispositif de fermeture. La machine selon l'invention est caractérisée en ce qu'elle comprend également un système de sécurité comprenant :
- un dispositif émetteur solidaire solidaire d'une bague montée rotative sur le dispositif de fermeture selon un axe longitudinal de déplacement du dispositif de fermeture,
- un dispositif détecteur solidaire du carter et positionné à proximité immédiate de l'ouverture du récipient, le dispositif détecteur produisant un signal de verrouillage lorsqu'il détecte le dispositif émetteur et
- un interrupteur de sécurité agencé pour activer une alimentation électrique du dispositif d'entraînement lorsqu'il reçoit le signal de verrouillage.

Ainsi, dans une machine selon l'invention, l'interrupteur de sécurité alimente électriquement le dispositif d'entraînement des couteaux uniquement lorsque le dispositif de fermeture est en place, et coupe l'alimentation électrique si le dispositif de fermeture n'est pas correctement positionné. Ainsi, l'entraînement des couteaux n'est pas possible si le dispositif de fermeture n'obstrue pas correctement l'ouverture. Les risques d'accident pour l'opérateur sont ainsi minimisés. De plus, la bague étant montée rotative sur le dispositif de fermeture, le positionnement de la bague est décorrélé du positionnement et de l'orientation du dispositif de fermeture. La mise en place du dispositif émetteur au regard du dispositif détecteur est ainsi facilitée.

Dans le mode de réalisation spécifique d'un hachoir à sortie horizontale, le récipient est un tube comprenant un axe orienté horizontalement, l'ouverture du dit tube débouchant sur une face avant du carter pour l'évacuation des aliments découpés, la machine comprenant également un convoyeur hélicoïdal d'axe horizontal logé dans le tube et terminé par des couteaux destinés à couper les aliments poussés vers les couteaux et l'ouverture du tube par le convoyeur, l'ouverture du tube étant fermée par le dispositif de fermeture comprenant un écrou et une grille maintenue solidaire du tube par l'écrou vissé sur l'ouverture débouchante du tube, le dispositif émetteur étant solidaire de l'écrou.

Selon un mode de réalisation d'un système de sécurité selon l'invention, le dispositif émetteur peut être un dispositif magnétique et le dispositif détecteur peut être agencé pour produire le signal de verrouillage lorsque le dispositif émetteur est en liaison magnétique avec le dispositif détecteur. Le dispositif émetteur peut être par exemple un aimant ou un élément en matériau ferromagnétique. Le dispositif émetteur est ainsi facile d'utilisation et ne demande pas d'entretien.

Le dispositif de fermeture peut comprendre, sur une face latérale, une gorge dans laquelle la bague est montée rotative. Ainsi la bague ne peut pas être séparée du dispositif de fermeture, ce qui renforce la sécurité. En variante, la bague peut être maintenue par une pluralité de vis épaulées sur une face transversale du dispositif de fermeture, les dites vis et la face transversale du dispositif de fermeture définissant un espace en forme de gorge dans lequel la bague est montée rotative. Lorsque le dispositif de fermeture est enlevé de la machine, il devient possible de séparer la bague du dispositif de fermeture, par exemple pour faciliter le nettoyage de l'ensemble. En complément, le dispositif de fermeture peut comprendre un usinage sur une face latérale, les vis et ledit usinage définissant un espace en forme de gorge dans lequel la bague est montée rotative. Ceci permet de réduire l'épaisseur globale du système de sécurité et du dispositif de fermeture, ce qui peut être intéressant notamment pour certaines machines où la place est limitée au voisinage de l'ouverture.

En complément, pour permettre un coulissement de la bague selon l'axe de déplacement du dispositif de fermeture, une épaisseur de la bague peut être inférieure à :
- La largeur de la gorge, ou
- une distance entre une tête des vis épaulées et la face transversale du dispositif de fermeture, ou
- une distance entre une tête des vis épaulées et un épaulement formé par l'usinage dans la face latérale du dispositif de fermeture.

Dans le cas d'un hachoir à sortie horizontal notamment, le coulissement de la bague permet de visser plus profondément l'écrou pour tenir compte de l'usure des couteaux, sans exercer d'effort et en maintenant une position optimale du dispositif émetteur par rapport au dispositif récepteur, comme on le verra mieux plus loin.

Le système de sécurité peut encore comprendre un détrompeur agencé sur la face avant du carter pour faciliter le positionnement du dispositif émetteur par rapport au dispositif détecteur.

### Brève description des figures

L'invention sera mieux comprise, et d'autres caractéristiques et avantages de l'invention apparaîtront à la lumière de la description qui suit d'un exemple de mise en oeuvre de l'invention. Cet exemple est donné à titre non limitatif. La description est à lire en relation avec les dessins annexés dans lesquels :
[Fig. 1] est une vue en perspective d'un hachoir selon l'invention,
[Fig. 2] est une vue en perspective d'un détail de la figure 1,
[Fig. 3] est une vue de côté en coupe du hachoir de la figure 1,
[Fig. 4] est une vue en perspective d'un élément du hachoir de la figure 1.
[Fig. 5] est une vue en perspective d'une variante de l'élément de la figure 4.
[Fig. 6] est une vue en coupe de l'élément de la figure 5.
[Fig. 7] est une vue en coupe d'une variante de l'élément des figures 5-6.

### Description détaillée de modes de réalisation de l'invention

Comme dit précédemment, l'invention concerne une machine de découpe comprenant un dispositif de sécurité. La machine de découpe est du type comprenant, dans un carter 10, un récipient 20 à l'intérieur duquel sont logés une pluralité de couteaux 22 entraînés en mouvement par un dispositif électrique d'entraînement tel qu'un moteur 32, le dit récipient présentant une ouverture fermée par un dispositif de fermeture.

Selon l'invention, la machine est caractérisée en ce qu'elle comprend également un système de sécurité comprenant :
- un dispositif émetteur 41 solidaire du dispositif de fermeture,
- un dispositif détecteur 42 solidaire du carter et positionné à proximité immédiate de l'ouverture du récipient, le dispositif détecteur produisant un signal de verrouillage lorsqu'il détecte le dispositif émetteur et
- un interrupteur de sécurité agencé pour activer une alimentation électrique du dispositif électrique lorsqu'il reçoit le signal de verrouillage.

Dans l'exemple représenté sur les figures, la machine est un hachoir à viande à sortie horizontale.

Le récipient est un tube 20 comprenant un axe orienté horizontalement ; l'ouverture 21 du tube débouche sur une face avant 11 du carter 10 pour l'évacuation des aliments découpés ; la machine comprend également un convoyeur 22 hélicoïdal d'axe horizontal ; le convoyeur est logé dans le tube et est terminé par des couteaux 23 destinés à couper les aliments poussés vers les couteaux et l'ouverture du tube par le convoyeur 22 ; l'ouverture du tube est fermée par le dispositif de fermeture comprenant un écrou 25 et une grille 26 maintenue solidaire du tube par l'écrou vissé sur l'ouverture 21 débouchante du tube ; le dispositif émetteur 41 est solidaire de l'écrou 25. Dans l'exemple représenté, des doigts de préhension 51 sont prévus sur une face latérale de l'écrou pour faciliter sa manipulation.

Les aliments à hacher sont insérés dans le tube sur le convoyeur par l'intermédiaire d'un conduit 31 sensiblement vertical débouchant à son extrémité haute sur une face de dessus du carter 10 et à son extrémité basse dans le tube 20 équipé du convoyeur 22.

Pour nettoyer la machine après usage, l'opérateur dévisse l'écrou 25, retire la grille 26 puis retire les couteaux 23 et le convoyeur 22 situés derrière la grille. Le nettoyage de ces pièces est ainsi aisé.

Le dispositif de sécurité selon l'invention a pour but d'empêcher la mise en mise en rotation des couteaux et du convoyeur si le dispositif de fermeture (écrou + grille dans l'exemple du hachoir) n'est pas en place devant les couteaux 23 pour fermer l'ouverture 21 du tube 20.

Le dispositif détecteur 42 est un détecteur magnétique 42 agencé pour produire le signal de verrouillage lorsque le dispositif émetteur (l'aimant 41) est collé contre une face (magnétique ou ferromagnétique) du détecteur magnétique 42 par la force magnétique de l'aimant.

Dans l'exemple des figures 1-4, le dispositif détecteur est fixé directement sur le carter de la machine, par exemple par soudage. En variante, le dispositif détecteur peut être fixé sur un support (par exemple en tôle pliée), et le support est solidarisé au carter par un moyen de fixation de préférence amovible tel qu'un goujon ou une vis. Ceci facilite le remplacement du dispositif détecteur, en cas de panne par exemple.

Le dispositif émetteur 41 est dans les exemples représentés un aimant 41 solidaire d'une bague 43. La bague est ici découpée dans une tôle de faible épaisseur, elle a la forme d'une rondelle et présente localement sur sa périphérie une extension 43a sur laquelle l'aimant 41 est fixé, par exemple par une vis ou un système vis-écrou.

Dans l'exemple des figures 1 à 4, la bague est montée dans une gorge 44 creusée dans la face latérale de l'écrou ; la bague est ainsi montée rotative selon l'axe longitudinal de déplacement du dispositif de fermeture (ici, l'axe de vissage de l'écrou). Le diamètre d'un fond de la gorge est égal, à un jeu près, au diamètre interne de la bague ; toute translation de la bague dans un plan perpendiculaire à l'axe de l'écrou est ainsi empêchée.

Dans la variante des figures 5-6, la bague 43 est maintenue sur une face transversale 47 du dispositif de fermeture par une pluralité de vis épaulées 48 (3 vis ici) définissant un espace en forme de gorge dans lequel la bague est montée rotative. Le corps des dites vis forme un appui pour guider la bague en rotation selon l'axe longitudinal de déplacement du dispositif de fermeture (axe de vissage ici) de sorte que toute translation de la bague dans un plan perpendiculaire à l'axe de l'écrou est empêchée. Enfin, les têtes des vis et la face transversale 47 du dispositif de fermeture forment des butées longitudinales pour la bague.

Dans la variante de la figure 7, le dispositif de fermeture comprend un usinage 49 sur une face latérale, les vis (au moins 2) et ledit usinage définissant un espace en forme de gorge dans lequel la bague est montée rotative. L'usinage 49 a un diamètre égal, à un jeu près, au diamètre interne de la bague de sorte que toute translation de la bague dans un plan perpendiculaire à l'axe de l'écrou est empêchée. Enfin, les têtes des vis et l'épaulement 50 formé par l'usinage dans la face latérale du dispositif de fermeture forment des butées longitudinales pour la bague.

La gorge 44 dans la face latérale de l'écrou a dans l'exemple représenté une largeur supérieure à une épaisseur de la bague (fig. 4), permettant un coulissement de la bague dans la gorge selon l'axe de déplacement du dispositif de fermeture (l'axe de vissage de l'écrou). La gorge a par exemple une largeur de l'ordre de 2 à 8 mm, pour une bague d'épaisseur 0,25 à 1 mm.

De manière similaire, dans l'exemple des figures 5-6, l'épaisseur de la bague est inférieure à une distance entre une tête des vis épaulées 48 et la face transversale 47 du dispositif de fermeture, et dans l'exemple de la figure 7, l'épaisseur de la bague est inférieure à une distance entre une tête des vis épaulées et un épaulement 50 formé par l'usinage dans la face latérale du dispositif de fermeture.

Les couteaux s'usent au fur et à mesure de leur utilisation et peuvent perdre au fil du temps jusqu'à quelques millimètres d'épaisseur. Pour compenser cette usure et continuer à assurer un bon maintien des couteaux 23 en position de coupe dans le tube 20, il est nécessaire de visser de plus en plus l'écrou sur l'ouverture du tube. Le coulissement de la bague 43 dans la gorge 44 (ou, selon la variante mise en oeuvre, entre les têtes de vis la face transversale ou l'épaulement 50 de l'écrou) évite que la bague vienne exercer un effort non souhaité sur le dispositif de détection 42 ou gêne la mise en place de l'écrou.

Le système de sécurité peut également comprendre un détrompeur 46 agencé sur la face avant du carter 10 pour faciliter le positionnement du dispositif émetteur 41 par rapport au dispositif détecteur 42. Le détrompeur est dans l'exemple représenté un pion 46 fixé sur la face avant du carter à proximité du dispositif de détection 42 ; le pion sert de butée ou de reposoir pour l'extension 43a de la bague 43 et facilite le positionnement de la bague en regard du dispositif de détection 42.

### Liste des signes de référence

- 10 :: carter
- 11 :: face avant
- 12 :: dessus du carter
- 20 :: tube
- 21 :: ouverture du tube
- 22 :: convoyeur
- 23 :: couteaux
- 25 :: écrou
- 26 :: grille
- 31 :: conduit d'amenée
- 32 :: moteur
- 41 :: dispositif émetteur
- 42 :: dispositif détecteur
- 43 :: bague
- 43a :: extension
- 44 :: gorge
- 45 :: face latérale
- 46 :: détrompeur
- 47 :: face transversale
- 48 :: vis
- 49 :: usinage
- 50 :: épaulement
- 51 :: doigts de préhension

## Revendications

1. Machine de découpe, notamment machine de découpe d'aliments tels que de la viande, machine de découpe comprenant, dans un carter (10), un récipient (20) à l'intérieur duquel sont logés une pluralité de couteaux (23) entraînés en mouvement par un dispositif électrique d'entraînement tel qu'un moteur (32), le dit récipient présentant une ouverture (21) fermée par un dispositif de fermeture (25, 26),
la machine comprend également un système de sécurité comprenant :
- un dispositif émetteur (41) solidaire d'une bague (43) montée rotative sur le dispositif de fermeture (25, 26) selon un axe longitudinal de déplacement du dispositif de fermeture.
- un dispositif détecteur (42) solidaire du carter et positionné à proximité immédiate de l'ouverture du récipient, le dispositif détecteur produisant un signal de verrouillage lorsqu'il détecte le dispositif émetteur et
- un interrupteur de sécurité agencé pour activer une alimentation électrique du dispositif d'entraînement (32) lorsqu'il reçoit le signal de verrouillage.

2. Machine selon la revendication 1, dans laquelle le récipient est un tube (20) comprenant un axe orienté horizontalement, l'ouverture (21) du dit tube débouchant sur une face avant (11) du carter pour l'évacuation des aliments découpés, la machine comprenant également un convoyeur (22) hélicoïdal d'axe horizontal logé dans le tube et terminé par des couteaux (23) destinés à couper les aliments poussés vers les couteaux et l'ouverture du tube par le convoyeur, l'ouverture du tube étant fermée par le dispositif de fermeture comprenant un écrou (25) et une grille (26) maintenue solidaire de l'ouverture du tube par l'écrou vissé sur l'ouverture débouchante du tube, le dispositif émetteur (41) étant solidaire de l'écrou.

3. Machine selon l'une des revendications 1 à 2 dans laquelle le dispositif émetteur (41) est un dispositif magnétique et dans lequel le dispositif détecteur (42) est agencé pour produire le signal de verrouillage lorsque le dispositif émetteur est en liaison magnétique avec le dispositif détecteur.

4. Machine selon la revendication 3 dans laquelle le dispositif magnétique est un aimant (41) ou un élément en matériau ferromagnétique.

5. Machine selon la revendication 1 dans laquelle le dispositif de fermeture (25, 26) comprend, sur une face latérale (45), une gorge (44) dans laquelle la bague est montée rotative.

6. Machine selon la revendication 1 dans laquelle la bague est maintenue par une pluralité de vis épaulées sur une face transversale du dispositif de fermeture, les dites vis et la face transversale du dispositif de fermeture définissant un espace en forme de gorge dans lequel la bague est montée rotative.

7. Machine selon la revendication 6 dans laquelle le dispositif de fermeture comprend un usinage sur une face latérale, les vis et l'usinage définissant un espace en forme de gorge dans lequel la bague est montée rotative.

8. Machine selon l'une des revendications 5 à 7 dans laquelle, pour permettre un coulissement de la bague selon l'axe longitudinal de déplacement du dispositif de fermeture, une épaisseur de la bague est inférieure à :
- une largeur de la gorge (44), ou
- une distance entre une tête des vis épaulées (48) et la face transversale (47) du dispositif de fermeture, ou
- une distance entre une tête des vis épaulées et un épaulement (50) formé par l'usinage dans la face latérale du dispositif de fermeture.

9. Machine selon l'une des revendications précédentes, dans laquelle le système de sécurité comprenant également un détrompeur (46) agencé sur la face avant du carter (11) pour faciliter le positionnement du dispositif émetteur (41) par rapport au dispositif détecteur (42).

## Patentansprüche

1. Schneidemaschine, insbesondere Maschine zum Schneiden von Lebensmitteln wie Fleisch, Schneidemaschine, die in einem Gehäuse (10) einen Behälter (20) umfasst, in dessen Innerem eine Vielzahl von Messern (23) untergebracht sind, die durch eine elektrische Antriebsvorrichtung wie einen Motor (32) in Bewegung versetzt werden, wobei der genannte Behälter eine Öffnung (21) aufweist, die durch eine Verschlussvorrichtung (25, 26) verschlossen ist,
Maschine, **dadurch gekennzeichnet, dass** sie auch ein Sicherheitssystem umfasst, enthält das Folgendes:
- eine Sendevorrichtung (41), die fest mit einem Ring (43) verbunden ist, der drehbar auf der Verschlussvorrichtung (25, 26) entlang einer Längsachse zur Verschiebung der Verschlussvorrichtung montiert ist,
- eine Detektorvorrichtung (42), die fest mit dem Gehäuse verbunden und in unmittelbarer Nähe der Öffnung des Behälters positioniert ist, wobei die Detektorvorrichtung ein Verriegelungssignal erzeugt, wenn sie die Sendevorrichtung erfasst, und
- einen Sicherheitsschalter, der so angeordnet ist, dass er eine Stromversorgung der Antriebsvorrichtung (32) aktiviert, wenn er das Verriegelungssignal empfängt.

2. Maschine nach Anspruch 1, bei der der Behälter ein Rohr (20) mit einer horizontal ausgerichteten Achse ist, wobei die Öffnung (21) des genannten Rohrs an einer Vorderseite (11) des Gehäuses zum Abtransport der geschnittenen Lebensmittel mündet, wobei die Maschine auch einen Wendelförderer (22) mit horizontaler Achse umfasst, der in dem Rohr untergebracht ist und mit Messern (23) endet, die dazu bestimmt sind, die Lebensmittel zu schneiden, die durch den Förderer zu den Messern und zur Öffnung des Rohrs gedrückt werden, wobei die Öffnung des Rohrs durch die Verschlussvorrichtung verschlossen wird, die eine Mutter (25) und ein Gitter (26) umfasst, das durch die auf die Mündungsöffnung des Rohrs geschraubte Mutter fest mit der Öffnung des Rohrs verbunden gehalten wird, wobei die Sendevorrichtung (41) fest mit der Mutter verbunden ist.

3. Maschine nach einem der Ansprüche 1 bis 2, bei der die Sendevorrichtung (41) eine magnetische Vorrichtung ist und bei der die Detektorvorrichtung (42) so angeordnet ist, dass sie das Sperrsignal erzeugt, wenn die Sendevorrichtung in magnetischer Verbindung mit der Detektorvorrichtung steht.

4. Maschine nach Anspruch 3, bei der die magnetische Vorrichtung ein Magnet (41) oder ein Element aus ferromagnetischem Material ist.

5. Maschine nach Anspruch 1, bei der die Verschlussvorrichtung (25, 26) an einer Seitenfläche (45) eine Keilrille (44) aufweist, in der der Ring drehbar angebracht ist.

6. Maschine nach Anspruch 1, bei der der Ring durch eine Vielzahl von abgesetzten Schrauben an einer Querfläche des Verschlusses gehalten wird, wobei die Schrauben und die Querfläche des Verschlusses einen nutförmigen Raum definieren, in dem der Ring drehbar angebracht ist.

7. Maschine nach Anspruch 6, bei der der Verschluss eine Bearbeitung an einer Seitenfläche umfasst, wobei die Schrauben und die Bearbeitung einen nutförmigen Raum definieren, in dem der Ring drehbar angebracht ist.

8. Maschine nach einem der Ansprüche 5 bis 7, wobei, um ein Verschieben des Rings entlang der Längsbewegungsachse der Verschlusseinrichtung zu ermöglichen, eine Dicke des Rings kleiner ist als:
- eine Breite der Keilrille (44), oder
- ein Abstand zwischen einem Kopf der abgesetzten Schrauben (48) und der Querfläche (47) der Verschlussvorrichtung, oder
- ein Abstand zwischen einem Kopf der abgesetzten Schrauben und einer Schulter (50), die durch die Bearbeitung in der Seitenfläche der Verschlussvorrichtung gebildet wird.

9. Maschine nach einem der vorhergehenden Ansprüche, wobei das Sicherheitssystem auch eine Unverwechselbarkeitseinrichtung (46) umfasst, die an der Vorderseite des Gehäuses (11) angeordnet ist, um die Positionierung der Sendevorrichtung (41) in Bezug auf die Detektorvorrichtung (42) zu erleichtern.

## Claims

1. Cutting machine, in particular a machine for cutting foodstuffs such as meat, which cutting machine includes, within a casing (10), a container (20) inside which are mounted a plurality of knives (23) driven in movement by an electrical drive device such as a motor (32), the said container having an opening (21) closed by a closing device (25, 26),
which machine is **characterised in that** it also includes a safety system including:
- a transmitter device (41) attached to a ring (43) rotatably mounted on the closing device (25, 26) along a longitudinal axis of movement of the closing device.
- a detector device (42) integral with the casing and positioned in the immediate proximity of the opening of the container, the detector device producing a locking signal when it detects the transmitter device, and
- a safety switch configured to activate an electrical supply to the drive device (32) when it receives the locking signal.

2. Machine according to claim 1, in which the container is a tube (20) comprising a horizontally oriented axis, the opening (21) of said tube opening onto a front face (11) of the casing for the evacuation of the cut foodstuffs, the machine also including a helical conveyor (22) with a horizontal axis located in the tube and ending with knives (23) intended to cut the foodstuffs pushed towards the knives and the opening of the tube by the conveyor, the tube opening being closed by the closing device comprising a nut (25) and a grid (26) held in place in the tube opening by the nut bolted onto the tube opening, the transmitter device (41) being integral with the nut.

3. Machine according to one of claims 1 to 2 in which the transmitter device (41) is a magnetic device and in which the detector device (42) is configured to produce the locking signal when the transmitter device is in magnetic connection with the detector device.

4. Machine according to claim 3 in which the magnetic device is a magnet (41), or an element made of ferromagnetic material.

5. Machine according to claim 1 in which the closing device (25, 26) includes, on a lateral face (45), a groove (44) in which the ring is rotatably mounted.

6. Machine according to claim 1 in which the ring is held by a plurality of shoulder screws on a transverse face of the closing device, said screws and the transverse face of the closing device defining a groove-like space in which the ring is rotatably mounted.

7. Machine according to claim 6 in which the closing device comprises a machining on one side face, the screws and the machining defining a groove-like space in which the ring is rotatably mounted.

8. Machine according to one of claims 5 to 7 in which, to allow the ring to slide along the longitudinal axis of movement of the closing device, a thickness of the ring is less than:
- a width of the groove (44), or
- a distance between a head of the shoulder screws (48) and the transverse face (47) of the closure device, or
- a distance between a head of the shoulder screws and a shoulder (50) formed by the machining in the lateral face of the closing device.

9. Machine according to one of the preceding claims, in which the safety system also comprises a localisation device(46) arranged on the front face of the casing (11) to facilitate positioning of the transmitting device (41) with respect to the detecting device (42).
